# EUROPÄISCHE PATENTSCHRIFT

(11) **EP 2 223 010 B1**
(45) Veröffentlichungstag und Bekanntmachung des Hinweises auf die Patenterteilung: **29.04.2020**
(21) Anmeldenummer: 08846610.7
(22) Anmeldetag: 05.11.2008
(51) Int. Cl.: F21S 41/143, F21S 41/663

(54) **SCHEINWERFER FÜR FAHRZEUGE**
HEADLIGHT FOR VEHICLES
PROJECTEUR POUR VÉHICULES

(30) Priorität: 06.11.2007 DE 102007052744
(43) Veröffentlichungstag der Anmeldung: 01.09.2010
(73) Patentinhaber: HELLA GmbH & Co. KGaA, 59552 Lippstadt (DE)
(72) Erfinder: GÖTZ, Mirco, 59555 Lippstadt (DE); KALZE, Franz-Josef, 33428 Harsewinkel (DE); KLEINKES, Michael, 59558 Lippstadt (DE); POHLMANN, Wolfgang, 59555 Lippstadt (DE); VIEREGGE, Thomas, 44137 Dortmund (DE)
(86) Internationale Anmeldenummer: PCT/EP2008/064983
(87) Internationale Veröffentlichungsnummer: WO 2009/059992

(56) Entgegenhaltungen:
- DE-A1-102004 016 416
- DE-A1-102004 038 065
- DE-A1-102005 014 754
- DE-A1-102005 030 932
- DE-A1-102005 041 234
- US-A1- 2004 263 346

## Beschreibung

Die Erfindung betrifft einen Scheinwerfer für Fahrzeuge nach dem Oberbegriff des Patentanspruchs 1.

Aus der DE 10 2004 042 092 A1 ist ein Scheinwerfer für Fahrzeuge bekannt, der eine Anzahl von auf einem LED-Feld zusammengefasste LED-Lichtquellen aufweist. Die LED-Lichtquellen des LED-Feldes sind mittels einer Steuereinrichtung einzeln ansteuerbar, so dass in Abhängigkeit von Sensordaten einer die Position eines im Fahrzeugvorfeld befindlichen Objektes detektierenden Sensoreinrichtung Bereiche einer vorgegebenen Lichtverteilung ausgespart werden können, um eine unerwünschte Blendung des im Fahrzeugvorfeld befindlichen weiteren Verkehrsteilnehmers zu verhindern.

Aus der DE 10 2004 016 416 A1 ist ein Scheinwerfer für Fahrzeuge mit einem einzigen Lichtmodul bekannt, das aus einer Anzahl von LED-Lichtquellen und einer vorgelagerten Optikeinheit besteht. Zur Erzeugung einer vorgegebenen Lichtverteilung werden nicht mehrere Lichtmodule miteinander kombiniert.

Aus der DE 10 2005 030 932 A1 ist ein Scheinwerfer für Fahrzeuge mit einem Lichtmodul enthaltend eine Anzahl von LED-Lichtquellen und einer Optikeinheit bekannt, wobei die Optikeinheit aus einem Primär- und einem Sekundäroptikelement besteht. Durch bereichsweise unterschiedliche Ausbildung des Primäroptikelementes lassen sich unterschiedliche Lichtverteilungen erzeugen. Eine Kombination von mehreren Lichtmodulen ist nicht vorgesehen.

Aus der US 2004/263346 A1 ist ein Scheinwerfer mit einem einzigen Lichtmodul bestehend aus einer Anzahl von einzeln ansteuerbaren LED-Lichtquellen und einer vorgelagerten Optikeinheit bekannt.

Auch aus der DE 10 2004 038 065 A1 ist ein Scheinwerfer mit lediglich einem einzigen Lichtmodul enthaltend eine Anzahl von LED-Lichtquellen und einer Optikeinheit vorgesehen.

Aus der DE 10 2005 014 754 A1 ist ein Scheinwerfer für Fahrzeuge mit mehreren Lichtmodulen vorgesehen, die jeweils eine Anzahl von LED-Lichtquellen und eine vorgelagerte Optikeinheit aufweisen. Zur Erzeugung einer Lichtverteilung ist jedoch eine der Lichtmodule bewegbar angeordnet.

Aus der DE 10 2005 041 234 A1 ist ein Scheinwerfer für Fahrzeuge bekannt, der zum einen ein erstes Lichtmodul enthaltend eine Anzahl von LED-Lichtquellen und eine vorgelagerte Optikeinheit und zum anderen ein zweites Lichtmodul enthaltend eine Anzahl von LED-Lichtquellen und eine vorgelagerte Optikeinheit aufweist. Die LED-Lichtquellen sind jeweils auf einem Substrat zu einem LED-Feld zusammengefasst angeordnet. Dadurch, dass die Optikeinheiten eine unterschiedliche Abbildungscharakteristik haben, können Lichtbündel mit unterschiedlich großen Lichtflecken im Fahrzeugvorfeld erzeugt werden, so dass durch Überlagerung derselben eine vorgegebene Lichtverteilung, wie beispielsweise Abblendlichtverteilung oder Autobahnlichtverteilung, erzeugbar sind. Da zur Generierung einer einzigen Lichtverteilung mindestens zwei Optikeinheiten erforderlich sind, weist der Scheinwerfer einen relativ großen Bauraum auf. Durch Überlagerung des ersten Lichtmoduls und des zweiten Lichtmoduls kann zum einen die Abblendlichtverteilung oder die Autobahnlichtverteilung erzeugt werden. Zur Erzeugung der vorgegebenen Lichtverteilung ist stets eine Kombination der beiden Lichtmodule erforderlich.

Aufgabe der vorliegenden Erfindung ist es, einen Scheinwerfer für Fahrzeuge derart weiterzubilden, dass der Aufwand für die Erzeugung von das Fahrzeugumfeld umfassend ausleuchtenden vorgegebenen Lichtverteilungen insbesondere unter Vermeidung einer Blendung von im Fahrzeugvorfeld befindlichen Objekten reduziert wird.

Zur Lösung dieser Aufgabe weist die Erfindung die Merkmale des Patentanspruchs 1 auf.

Der besondere Vorteil der Erfindung besteht darin, dass zur Generierung einer Lichtverteilung lediglich ein einziges Lichtmodul erforderlich ist. Das Lichtmodul weist mindestens eine LED-Lichtquelle und eine einzige Optikeinheit auf. Der Bauraumaufwand zur Generierung einer Lichtverteilung kann somit verringert werden, was sich insbesondere bei dem Erfordernis zur Erzeugung von mehreren Lichtverteilungen günstig auswirkt. Nach der Erfindung weist ein erstes Lichtmodul mindestens eine erste LED-Lichtquelle und eine erste Optikeinheit auf, derart, dass ein erstes Lichtbündel mit einem relativ breiten horizontalen und/oder vertikalen Öffnungswinkel abgestrahlt wird.

Ein zweites Lichtmodul weist mindestens eine LED-Lichtquelle und eine Optikeinheit auf, derart, dass ein zweites Lichtbündel mit einem relativ schmalen horizontalen und/oder vertikalen Öffnungswinkel abgestrahlt wird. Vorteilhaft kann das erste Lichtbündel zur Erzeugung einer Abblendlichtverteilung und das zweite Lichtbündel zur Erzeugung eine Autobahnlichtverteilung und/oder einer dynamischen Kurvenlichtverteilung genutzt werden. Da das zweite Lichtmodul vorzugsweise ein LED-Feld mit einer Mehrzahl von matrixartig angeordneten LED-Lichtquellen aufweist, kann durch Ansteuerung der entsprechenden LED-Lichtquellen die vorgegebene Zusatzlichtverteilung (Autobahnlichtverteilung, Kurvenlichtfunktion) zu der mittels des ersten Lichtmoduls erzeugten Abblendlichtverteilung zugeschaltet werden. Der Typ der Zusatzlichtverteilung bestimmt die Anzahl und die Position der im LED-Feld angesteuerten LED-Lichtquellen.

Nach einer Weiterbildung der Erfindung ist eine Sensoreinrichtung zur Erfassung von im Fahrzeugvorfeld befindlichen Objekten und eine Steuereinrichtung zur Ansteuerung der LED-Lichtquellen des zweiten Lichtmoduls vorgesehen, so dass das Zuschalten einer Zusatzlichtverteilung durch Ansteuerung der entsprechenden LED-Lichtquellen des zweiten Lichtmoduls in Abhängigkeit von der mittels der Sensoreinrichtung erfassten aktuellen Position des Objektes im Fahrzeugvorfeld erfolgt. Vorteilhaft kann somit eine größtmögliche Ausleuchtung des Fahrzeugvorfeldes erfolgen, ohne dass ein entgegenkommender Verkehrsteilnehmer bzw. vorausfahrender Verkehrsteilnehmer geblendet wird.
Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Fig. 1: eine schematische Darstellung eines erfindungsgemäßen Scheinwerfers und
- Fig. 2: Eine schematische Darstellung von mehreren Lichtverteilungen auf einem Messschirm.

Ein Scheinwerfer für Fahrzeuge weist ein Gehäuse 1 auf, in dem ein erstes Lichtmodul 2 enthaltend eine LED-Lichtquelle 3 und eine erste Optikeinheit 4 zur Erzeugung einer Basislichtverteilung 5 angeordnet sind. Die LED-Lichtquelle 3 kann als ein LED-Chip ausgebildet sein, der auf einem Substrat 19 angeordnet ist. Die erste Optikeinheit 4 ist in Lichtabstrahlrichtung 6 vor der LED-Lichtquelle 3 angeordnet. Nach einer nicht dargestellten alternativen Ausführungsform kann die erste Optikeinheit 4 auch im Bereich des die LED-Lichtquelle 3 tragenden Substrats 19 angeordnet sein.

Ferner ist in dem Gehäuse 1 ein zweites Lichtmodul 7 mit einer Mehrzahl von LED-Lichtquellen 3 und einer denselben vorgelagerte zweite Optikeinheit 8 zur Erzeugung mindestens einer Zusatzlichtverteilung vorgesehen. Im vorliegenden Ausführungsbeispiel ist eine erste Gruppe von LED-Lichtquellen 3 zu einem ersten LED-Feld 9 zusammengefasst, so dass im Zusammenwirken mit der zweiten Optikeinheit 8 als Zusatzlichtverteilung eine Autobahnlichtverteilung 10 generierbar ist. Benachbart zu dem ersten LED-Feld 9 ist ein zweites LED-Feld 11 angeordnet, das mindestens eine LED-Lichtquelle 3 aufweist, so dass im Zusammenwirken mit der zweiten Optikeinheit 8 als Zusatzlichtverteilung eine Kurvenlichtfunktion 12 generierbar ist.

Dem ersten Lichtmodul 2 und dem zweiten Lichtmodul 7 vorgelagert ist eine Steuereinrichtung 13, mittels derer die LED-Lichtquellen 3 des ersten Lichtmoduls 2 und des zweiten Lichtmoduls 7 einzeln ansteuerbar sind. Eingangsseitig der Steuereinrichtung 13 ist eine Sensoreinrichtung 14 vorgesehen zur Erfassung der Position eines im Fahrzeugvorfeld befindlichen Objektes. Die durch die Sensoreinrichtung 14 bereitgestellten Sensordaten werden in der Steuereinrichtung 13 verarbeitet, wobei in Abhängigkeit von der erfassten Position des Objektes im Fahrzeugvorfeld die Lage der Zusatzlichtverteilung 10, 12 veränderbar ist. Eingangsseitig der Steuereinrichtung 13 ist eine Schalteinrichtung 15 vorgesehen, die beispielsweise im Cockpit des Fahrzeugs angeordnet ist zum manuellen Ein- und Ausschalten vorgegebener Lichtfunktionen.

Das erste Lichtmodul 2 weist lediglich eine einzige LED-Lichtquelle 3 auf, wobei im Zusammenwirken mit der ersten Optikeinheit 4 ein erstes Lichtbündel 16 unter einem Raumwinkel abgestrahlt wird, der einen relativ breiten horizontalen Öffnungswinkel α₁ und vertikalen β₁ Öffnungswinkel (Grenzwinkel) aufweist. Der horizontale Öffnungswinkel α₁ beträgt mindestens 16°, der vertikale Öffnungswinkel β₁ mindestens 5°. Im vorliegenden Ausführungsbeispiel beträgt der horizontale Öffnungswinkel α₁ ca. 20°, der vertikale Öffnungswinkel β₁ ca. 10° bzw. im Bereich eines 15°-Anstiegs einer in Figur 2 dargestellten Hell-Dunkel-Grenze HDG auf einem Messschirm 21 der Abblendlichtverteilung 5 15°. Vorteilhaft kann hierdurch ein relativ großer Teilbereich des Fahrzeugvorfeldes ausgeleuchtet werden.

Unter horizontalem Öffnungswinkel wird der Winkelbereich in horizontaler Richtung verstanden, unter dem das entsprechende Lichtbündel abgestrahlt wird. Unter vertikalem Öffnungswinkel wird der Winkel verstanden, unter dem das entsprechende Lichtbündel in einer vertikalen Ebene abgestrahlt wird.

Das zweite Lichtmodul 7 weist LED-Lichtquellen 3 auf, die im Zusammenwirken mit der zweiten Optikeinheit 8 ein weiteres Lichtbündel in einem Raumwinkel abstrahlen, der einen relativ schmalen horizontalen Öffnungswinkel α₂, α₃ und/oder vertikalen Öffnungswinkel β₂, β₃ aufweist. Vorteilhaft können hierdurch relativ lichtintensive Zusatzlichtfunktionen erzeugt werden, die der Abblendlichtverteilung 5 überlagert werden können. Im vorliegenden Ausführungsbeispiel wirken die LED-Lichtquellen 3 des ersten LED-Feldes 9 mit der zweiten Optikeinheit 8 derart zusammen, dass ein zweites Lichtbündel 17 zur Erzeugung der Autobahnlichtfunktion 10 unter einem Raumwinkel abgestrahlt wird, der einen horizontalen Öffnungswinkel α₂ von maximal 10° und einen vertikalen Öffnungswinkel β₂ von maximal 0,5°, vorzugsweise 0,25°, aufweist. Die LED-Lichtquellen 3 des zweiten LED-Feldes 11 wirken mit der zweiten Optikeinheit 8 derart zusammen, dass ein dritte Lichtbündel 18 unter einem Raumwinkel abgestrahlt wird, der einen horizontalen Öffnungswinkel α₃ von maximal 5° und einen vertikalen Öffnungswinkel β₃ von maximal 0,5°, vorzugsweise 0,25°, zur Erzeugung der Kurvenlichtfunktion 12 aufweist. Wie aus Figur 2 ersichtlich ist, überdeckt die Autobahnlichtverteilung 10 teilweise die Abblendlichtverteilung 6 in einem oberen Randbereich 20, während die Kurvenlichtverteilung 12 die Abblendlichtverteilung 5 vollständig überdeckt.

Vorzugsweise weist das erste LED-Feld 9 und das zweite LED-Feld 11 jeweils eine Mehrzahl von matrixartig angeordneten LED-Lichtquellen 3 auf, so dass durch Ansteuerung einer Reihe von LED-Lichtquellen 3 auf dem Messschirm 21 eine reihenförmige (zeilenförmige) Aneinanderreihung von jeweils die LED-Lichtquellen 3 abbildenden Lichtflecken darstellbar ist. Die LED-Lichtquellen 3 des zweiten Lichtmoduls 7 sind vorzugsweise als LED-Chips ausgebildet, die vorzugsweise auf einem gemeinsamen Substrat 19 angeordnet sind. Vorteilhaft ist somit lediglich ein einziges LED-Feld vorgesehen, wobei durch Ansteuerung der entsprechenden LED-Lichtquellen 3 die vorgegebene mindestens eine Zusatzlichtfunktion erzeugbar ist.

### Bezugszeichenliste

- 1: Gehäuse
- 2: erstes Lichtmodul
- 3: LED-Lichtquelle
- 4: erste Optikeinheit
- 5: Basislichtverteilung
- 6: Lichtabstrahlrichtung
- 7: zweites Lichtmodul
- 8: zweite Optikeinheit
- 9: erstes LED-Feld
- 10: Autobahnlichtverteilung
- 11: zweite LED-Feld
- 12: Kurvenlichtfunktion
- 13: Steuereinrichtung
- 14: Sensoreinrichtung
- 15: Schalteinrichtung
- 16: erstes Lichtbündel
- 17: zweites Lichtbündel
- 18: drittes Lichtbündel
- 19: Substrat
- 20: Randbereich
- 21: Messschirm
- HDG: Hell-Dunkel-Grenze
- α₁: horizontaler Öffnungswinkel
- β₁: vertikaler Öffnungswinkel

## Patentansprüche

1. Scheinwerfer für Fahrzeuge mit einem ersten Lichtmodul (2) enthaltend mindestens eine LED-Lichtquelle (3) und eine erste Optikeinheit (4) und mit einem zweiten Lichtmodul (7) enthaltend mindestens eine LED-Lichtquelle (3) und eine zweite Optikeinheit (8), wobei das erste Lichtmodul (2) derart ausgebildet ist, dass eine Abblendlichtverteilung als eine Basislichtverteilung (5) generierbar ist, und dass das zweite Lichtmodul (7) derart ausgebildet ist, dass eine die Abblendlichtverteilung (5) zumindest teilweise überdeckende Zusatzlichtverteilung (10, 12) generierbar ist, **dadurch gekennzeichnet, dass** ein LED-Feld (9) des zweiten Lichtmoduls (7) derart ausgebildet ist und/oder mit der zweiten Optikeinheit (8) derart zusammenwirkt, dass ein zweites Lichtbündel (17) mit einem horizontalen Öffnungswinkel (α₂) von maximal 10° und einem vertikalen Öffnungswinkel (β₂) von maximal 0,5° zur Bildung einer Autobahnlichtverteilung abgestrahlt wird.

2. Scheinwerfer nach Anspruch 1, **dadurch gekennzeichnet, dass** die erste Optikeinheit (4) eine solche Abbildungscharakteristik aufweist, dass ein erstes Lichtbündel (16) mit einem relativ breiten horizontalen Öffnungswinkel (α₁) und/oder einem relativ breiten vertikalen Öffnungswinkel (β₁) abgestrahlt wird.

3. Scheinwerfer nach Anspruch 1 oder 2, **dadurch gekennzeichnet, dass** die erste Optikeinheit (4) eine solche Abbildungscharakteristik aufweist, dass eine erstes Lichtbündel (16) mit einem horizontalen Öffnungswinkel (α₁) von mindestens 16° und mit einem vertikalen Öffnungswinkel (β₁) von mindestens 5° abgestrahlt wird zur Bildung einer Abblendlichtverteilung.

4. Scheinwerfer nach einem der Ansprüche 1 bis 3, **dadurch gekennzeichnet, dass** die zweite Optikeinheit (7) eine solche Abbildungscharakteristik aufweist, dass das zweite Lichtbündel (17, 18) mit einem relativ schmalen horizontalen Öffnungswinkel (α₂, α₃) und/oder einem relativ schmalen vertikalen Öffnungswinkel (β₂, β₃) abgestrahlt wird.

5. Scheinwerfer nach einem der Ansprüche 1 bis 4, **dadurch gekennzeichnet, dass** das zweite Lichtmodul (7) ein erstes LED-Feld (9) mit einer Anzahl von LED-Lichtquellen (3) zur Bildung einer ersten Zusatzlichtverteilung (10) und dass ein zweites LED-Feld (11) mit einer Anzahl von LED-Lichtquellen (3) zur Bildung einer zweiten Zusatzlichtverteilung (12) aufweist, wobei dem ersten LED-Feld (9) und dem zweiten LED-Feld (11) dieselbe zweite Optikeinheit (8) zugeordnet ist.

6. Scheinwerfer nach Anspruch 5, **dadurch gekennzeichnet, dass** das zweite LED-Feld (11) des zweiten Lichtmoduls (7) derart ausgebildet ist und/oder mit der zweiten Optikeinheit (8) derart zusammenwirkt, dass ein drittes Lichtbündel (18) mit einem horizontalen Öffnungswinkel (α₃) von maximal 5° und einem vertikalen Öffnungswinkel (β₃) von maximal 0,5° zur Bildung einer Kurvenlichtfunktion (12) abgestrahlt wird.

7. Scheinwerfer nach einem der Ansprüche 5 bis 6, **dadurch gekennzeichnet,**
**dass** die in dem ersten LED-Feld (9) und/oder dem zweiten LED-Feld (11) matrixartig zusammengefassten LED-Lichtquellen (3) in einer Reihe ansteuerbar sind und mit der zweiten Optikeinheit (8) derart zusammenwirken, dass das zweite Lichtbündel (17) und/oder das dritte Lichtbündel (18) auf einem Messschirm (21) eine reihenförmige Aneinanderreihung von jeweils die LED-Lichtquellen (3) abbildenden Lichtflecken darstellt.

8. Scheinwerfer nach einem der Ansprüche 1 bis 7, **dadurch gekennzeichnet, dass** eine Sensoreinrichtung (14) zur Erfassung von im Fahrzeugvorfeld befindlichen Objekten und eine Steuereinrichtung (13) zur Ansteuerung des ersten Lichtmoduls (2) und des zweiten Lichtmoduls (7) vorgesehen sind, wobei die LED-Lichtquellen (3) des zweiten Lichtmoduls (7) derart ansteuerbar sind, dass das von dem zweiten Lichtmodul (7) abgestrahlte zweite Lichtbündel (17) und/oder dritte Lichtbündel (18) in seiner horizontalen und/oder vertikalen Lage veränderbar ist in Abhängigkeit von der mittels der Sensoreinrichtung erfassten aktuellen Position des Objektes im Fahrzeugvorfeld.

9. Scheinwerfer nach einem der Ansprüche 1 bis 8, **dadurch gekennzeichnet, dass** die LED-Lichtquellen (3) des zweiten Lichtmoduls (7) als LED-Chips ausgebildet sind, die auf einem gemeinsamen Substrat (19) angeordnet sind.

## Claims

1. Headlamp for vehicles with a first light module (2) containing at least one LED light source (3) and a first optical unit (4) and with a second light module (7) containing at least one LED light source (3) and a second optical unit (8), where the first light module (2) is designed in such a way that a low-beam distribution can be generated as a basic light distribution (5) and that the second light module (7) is designed in such a way that an additional light distribution (10, 12) at least partially overlapping the low-beam distribution (5), **characterized in that** an LED field (9) of the second light module (7) is designed in such a way and/or interacts with the second optical unit (8) in such a way that a second light bundle (17) with a horizontal aperture angle (α₂) of a maximum of 10° and a vertical aperture angle (β₂) of a maximum of 0.5° is emitted to form a highway light distribution.

2. Headlamp in accordance with Claim 1, **characterized in that** the first optical unit (4) features such imaging characteristics that a first light bundle (16) is emitted with a relatively wide horizontal aperture angle (α₁) and/or a relatively wide vertical aperture angle (β₁).

3. Headlamp in accordance with Claim 1 or 2, **characterized in that** the first optical unit (4) features such imaging characteristics that a first light bundle (16) is emitted with a horizontal aperture angle (α₁) of at least 16° and a vertical aperture angle (β₁) of at least 5° to create a low-beam light distribution.

4. Headlamp in accordance with one of Claims 1 through 3, **characterized in that** the second optical unit (7) features such imaging characteristics that the second light bundle (17, 18) is emitted with a relatively narrow horizontal aperture angle (α₂, α₃) and/or a relatively narrow vertical aperture angle (β₂, β₃).

5. Headlamp in accordance with one of Claims 1 through 4, **characterized in that** the second light module (7) features a first LED field (9) with a number of LED light sources (3) for creating a first additional light distribution (10) and a second LED field (11) with a number of LED light sources (3) for creating a second additional light distribution (12), where the same second optical unit (8) is allocated to the first LED field (9) and to the second LED field (11).

6. Headlamp in accordance with Claim 5, **characterized in that** the second LED field (11) of the second light module (7) is designed in such a way and/or interacts with the second optical unit (8) in such a way that a third light bundle (18) with a horizontal aperture angle (α₃) of a maximum of 5° and a vertical aperture angle (β₃) of a maximum of 0.5° is emitted for the creation of a cornering light function (12).

7. Headlamp in accordance with one of Claims 1 through 6 **characterized in that** the LED light sources (3) combined matrixlike in the first LED field (9) and/or the second LED field (11) can be actuated in a row and interact with the second optical unit (8) in such a way that the second light bundle (17) and/or the third light bundle (18) represents on a measuring screen (21) a sequence arranged in a row of light patches representing in each case the LED light sources (3).

8. Headlamp in accordance with one of Claims 1 through 7, **characterized in that** a sensor device (14) for capturing objects located in the area ahead of the vehicle and a control device (13) for actuating the first light module (2) and the second light module (7) are provided for, where the LED light sources (3) of the second light module (7) can be actuated in such a way that the second light bundle (17) emitted by the second light module (7) and/or the third light bundle (18) can be modified in its horizontal and/or vertical position depending on the current position of the object in the area ahead of the vehicle captured by means of the sensor device.

9. Headlamp in accordance with one of Claims 1 through 8, **characterized in that** the LED light sources (3) of the second light module (7) are designed as LED chips that are arranged on a shared substrate (19).

## Revendications

1. Phare pour véhicules présentant un premier module lumineux (2) contenant au moins une source lumineuse LED (3) et une première unité optique (4) et présentant un second module lumineux (7) contenant au moins une source lumineuse LED (3) et une seconde unité optique (8), sachant que le premier module lumineux (2) est conçu de façon à ce qu'une diffusion lumineuse de type feux de croisement puisse être générée en tant que diffusion lumineuse de base (5), et que le second module lumineux (7) est conçu de façon à ce qu'une diffusion lumineuse supplémentaire (10, 12) couvrant au moins en partie la diffusion lumineuse de type feux de croisement (5) puisse être générée, **caractérisé en ce que**, un panneau de LED (9) dans le second module lumineux (7) est conçu et/ou interagit avec la seconde unité optique (8) de façon à ce qu'un deuxième faisceau lumineux (17) puisse être généré avec un angle d'ouverture horizontal (α₂) de maximum 10° et un angle d'ouverture vertical (β₂) de maximum 0,5° pour former une diffusion lumineuse de type feux de route.

2. Phare selon la revendication 1, **caractérisé en ce que**, la première unité optique (4) est orientée de manière à émettre un premier faisceau lumineux (16) avec un angle d'ouverture horizontal (α₁) relativement large et/ou un angle d'ouverture vertical (β₁) relativement large.

3. Phare selon la revendication 1 ou 2, **caractérisé en ce que**, la première unité optique (4) est orientée de manière à émettre un premier faisceau lumineux (16) avec un angle d'ouverture horizontal (α₁) de minimum 16° et un angle d'ouverture vertical (β₁) de minimum 5° pour former une diffusion lumineuse de type feux de croisement.

4. Phare selon l'une des revendications 1 à 3, **caractérisé en ce que**, la seconde unité optique (7) est orientée de manière à émettre le deuxième faisceau lumineux (17, 18) avec un angle d'ouverture horizontal (α₂, α₃) relativement étroit et/ou un angle d'ouverture vertical (β₂, β₃) relativement étroit.

5. Phare selon l'une des revendications 1 à 4, **caractérisé en ce que**, le second module lumineux (7) présente un premier panneau de LED (9) avec plusieurs sources lumineuses LED (3) pour former une première diffusion lumineuse supplémentaire (10), ainsi qu'un second panneau de LED (11) avec plusieurs sources lumineuses LED (3) pour former une seconde diffusion lumineuse supplémentaire (12), sachant que le premier panneau de LED (9) et le second panneau de LED (11) sont tous les deux affectés à la seconde unité optique (8).

6. Phare selon la revendication 5, **caractérisé en ce que**, le second panneau de LED (11) du second module lumineux (7) est conçu et/ou interagit avec la seconde unité optique (8) de façon à ce qu'un troisième faisceau lumineux (18) soit généré avec un angle d'ouverture horizontal (α₃) de maximum 5° et un angle d'ouverture vertical (β₃) de maximum 0,5° pour former une fonction de feux de croisement (12).

7. Phare selon l'une des revendications 1 à 6, **caractérisé en ce que**, les sources lumineuses LED (3) alignées les unes avec les autres dans le premier champ LED (9) et/ou le second champ LED (11) peuvent être commandées par rangée et interagissent avec la seconde unité optique (8) de façon à ce que le deuxième faisceau lumineux (17) et/ou le troisième faisceau lumineux (18) projette sur un écran de mesure (21) une ligne de points lumineux formés par les sources lumineuses LED (3).

8. Phare selon l'une des revendications 1 à 7, **caractérisé en ce que**, un capteur (14) pour la détection d'objets se trouvant devant le véhicule et un dispositif de commande (13) pour le contrôle du premier module lumineux (2) et du second module lumineux (7) sont prévus, sachant que les sources lumineuses LED (3) du second module lumineux (7) peuvent être commandées de façon à ce que le deuxième faisceau lumineux (17) et/ou le troisième faisceau lumineux (18) émis par le second module lumineux (7) puisse être déplacé à l'horizontale et/ou à la verticale, en fonction de la position actuelle de l'objet détecté par le capteur devant le véhicule.

9. Phare selon l'une des revendications 1 à 8, **caractérisé en ce que**, les sources lumineuses LED (3) du second module lumineux (7) sont conçues sous forme de puces LED disposées sur un support (19) commun.
